# EUROPÄISCHE PATENTSCHRIFT

(11) **EP 1 645 310 B1**
(45) Veröffentlichungstag und Bekanntmachung des Hinweises auf die Patenterteilung: **10.12.2008**
(21) Anmeldenummer: 05108272.5
(22) Anmeldetag: 09.09.2005
(51) Int. Cl.: A63C 9/00

(54) **Verstellanordnung einer Ski- bzw. Snowboardbindung**
Adjustment system for ski or snowboard bindings
Système de réglage d'une fixation de ski ou de snowboard

(30) Priorität: 05.10.2004 DE 102004048768
(43) Veröffentlichungstag der Anmeldung: 12.04.2006
(73) Patentinhaber: MARKER Deutschland GmbH, 82377 Penzberg (DE)
(72) Erfinder: Krumbeck, Markus, 82467, Garmisch-Partenkirchen (DE)
(74) Vertreter: Bongen, Renaud & Partner

(56) Entgegenhaltungen:
- FR-A- 2 825 285
- US-A- 5 261 688
- US-A- 5 344 178
- US-A- 6 092 829
- US-A1- 2003 151 230

## Beschreibung

Die Erfindung betrifft eine Verstellanordnung einer Ski- bzw. Snowboardbindung zu deren Anpassung an die Größe der in die Bindung einzusetzenden Schuhe mit
- einer ski- bzw. snowboardfest angeordneten oder anbringbaren Längsführungsanordnung,
- einem in der Längsführungsanordnung längs verschiebbar geführten vorderen Schieber eines vorderen oder zehenseitigen Schuhhalteraggregates,
- einem in der Längsführungsanordnung längs verschiebbar geführten hinteren Schieber eines hinteren oder fersenseitigen Schuhhalteraggregates,
- einem relativ zur Längsführungsanordnung stationären oder stationär anbringbaren Mittelteil,
- einer am Mittelteil angeordneten Getriebeanordnung, welche die Schieber miteinander zwangsweise koppelt, derart, dass die Schieber nur in zueinander entgegengesetzten Richtungen in der Längsführungsanordnung relativ zum Mittelteil verschiebbar sind und
- einer an einem Schieber fest angeordneten Koppelstange, die am anderen Schieber ein- bzw. verstellbar verriegelt oder verriegelbar ist.

Skibindungen mit derartigen Verstellanordnungen sind auf dem Markt erhältlich und werden vornehmlich im Skiverleih eingesetzt, um die Bindungen schnell und/oder ohne Werkzeuge an die Schuhgröße des jeweiligen Verleihkunden anpassen zu können.

Eine Verstellanordnung der eingangs angegebenen Art ist Gegenstand der FR 28 25 285 A1.

Bei dieser bekannten Verstellanordnung ist die Getriebeanordnung am Mittelteil als Zahnstangengetriebe mit zwei jeweils an einem der Schieber fest gehalterten Zahnstangen ausgebildet, die sich im Ski- bzw. Bindungslängsrichtung erstrecken und einander mit ihren Verzahnungen zugewandt sind. Dabei kämmen die Verzahnungen mit einem Zahnrad, welches um eine stationäre Vertikalachse drehbar gelagert ist. Mit dieser Getriebeanordnung wird erreicht, dass die Schieber bzw. die darauf angeordneten Schuhhalteraggregate jeweils gemeinsam verschoben werden, wobei der das vordere bzw. zehenseitige Schuhhalteraggregat tragende Schieber jeweils in entgegengesetzter Richtung zur Verschieberichtung des das fersenseitige Schuhhalteraggregat tragenden Schiebers bewegt wird.

Desweiteren kann nach der FR 28 25 285 A1 (vgl. Seite 3, Zeilen 20ff) vorgesehen sein, dass die am einen Schieber befestigte Zahnstange ein verlängertes freies Ende aufweist, welches sich am anderen Schieber einstellbar verriegeln lässt. Im verriegelten Zustand ist das Zahnstangengetriebe blockiert, so dass die Schieber sowie die darauf angeordneten Schuhhalteraggregate relativ zur Achse des Zahnrades fixiert werden.

Auch die US 5,261,688 zeigt eine Verstellanordnung mit einem vorderen Schieber für ein vorderes Schuhhalteraggregat und einem hinteren Schieber für ein hinteres bzw. fersenseitiges Schuhhalteraggregat, wobei die Schieber in prinzipiell gleicher Weise über ein Zahnstangengetriebe miteinander gekoppelt sind, so dass sie sich nur simultan und gegenläufig zueinander verschieben lassen. Zur Fixierung der Schieber werden verschiedene Anordnungen angegeben, jedoch fehlen Hinweise auf eine Verriegelung auf eine in der FR 28 25 285 A1 genannten Art.

Aufgabe der Erfindung ist es nun, bei einer Verstellanordnung der eingangs angegebenen Art eine besonders gute Handhabbarkeit zu erreichen.

Diese Aufgabe wird erfindungsgemäß dadurch gelöst, dass die Koppelstange an ihrem freien Ende eine Verzahnung aufweist, in die eine am anderen Schieber axial fest drehgelagerte Schnecke mit zur Längsachse der Koppelstange paralleler Drehachse eingreift.

Durch entsprechende Drehverstellung der Schnecke lässt sich dann der Abstand zwischen den Schiebern und damit zwischen den Schuhhalteraggregaten stufenlos verändern. Desweiteren ist vorteilhaft, dass bei der erfindungsgemäßen Anordnung der Schnecke ohne weiteres eine konstruktive Ausbildung derart möglich ist, dass die Schnecke mit entsprechendem Werkzeug bei in die Bindung eingesetztem Schuh verstellt werden kann.

Außerdem ist vorteilhaft, dass die Schnecke und die Verzahnung der Koppelstange selbsthemmend miteinander zusammenwirken können und dementsprechend weitere Verriegelungsmaßnahmen überflüssig sind.

Im übrigen wird hinsichtlich bevorzugter Merkmale der Erfindung auf die Ansprüche sowie die nachfolgende Erläuterung der Zeichnung verwiesen, anhand der besonders bevorzugte Ausführungsformen der Erfindung näher beschrieben werden.

Schutz wird nicht nur für die ausdrücklich angegebene oder dargestellte Merkmalskombinationen, sondern auch für prinzipiell beliebige Unterkombinationen beansprucht.

In der Zeichnung zeigt:
- Fig. 1: eine Seitenansicht einer erfindungsgemäßen Verstellanordnung mit Skibindung und Ski,
- Fig. 2: eine Draufsicht auf diese Verstellanordnung bzw. die Skibindung entsprechend dem Pfeil II in Fig. 1,
- Fig. 3: eine Ansicht der Unterseite der Verstellvorrichtung, wobei unterseitige Abdeckungen des Mittelteils sowie des hinteren Schiebers entfernt sind und
- Fig. 4: ein schematisiertes Schnittbild entsprechend der Schnittlinie IV-IV in Fig. 1.

Auf der Oberseite eines Skis 1 sind im Bereich eines Mittellängsabschnittes, der für die Aufnahme einer Skibindung vorgesehen ist, Schienenprofile 2 angeordnet. Im dargestellten Beispiel bilden die Schienenprofile 2 integrale Bestandteile des Skis 1. Stattdessen ist es auch möglich, die Schienenprofile 2 an einem vom Ski 1 gesonderten, auf der Skioberseite beispielsweise mit Schrauben zu befestigenden Teil anzuordnen.

Die Schienenprofile 2 bilden eine Längsführungsanordnung, die in nachfolgend dargestellter Weise zur Aufnahme und Anordnung einer Verstelleinrichtung einer Skibindung dient.

Die Skibindung besitzt ein grundsätzlich bekanntes vorderes Schuhhalteraggregat 3, dessen Schuhhalterelemente 4 mit dem Vorderende der Sohle eines nicht dargestellten Skischuhs zusammenwirken, wobei die Schuhhalterelemente 4 das vordere Sohlenende mit Formschluss von oben und seitwärts umgreifen. Falls zwischen den Schuhhalterelementen und dem vorderen Sohlenende übermäßige Kräfte in Aufwärts- oder Seitwärtsrichtung auftreten, lösen die Schuhhalterelemente 4 aus und geben das Sohlenende frei.

Des Weiteren besitzt die Skibindung ein grundsätzlich herkömmliches hinteres Schuhhalteraggregat 5, dessen Schuhhalterelement 6 das hintere Ende der Skischuhsohle bei der Skifahrt von oben und seitwärts formschlüssig umgreift. Dieses Schuhhalterelement 6 löst bei übermäßigen Kräften in Aufwärtsrichtung aus. Im übrigen kann das Schuhhalterelement 6 aus der in Fig. 1 dargestellten Gebrauchslage durch Niederdrücken eines Betätigungshebels 7 in eine das hintere Sohlenende freigebende Lage verstellt werden, aus der sich das Schuhhalterelement 6 beim Einstieg des Skiläufers in die Bindung durch Niedertreten des Fersenbereichs des Skischuhs, der dabei einen Fersensporn am Schuhhalterelement 6 niederdrückt, in die dargestellte Gebrauchslage niedertreten lässt.

Das vordere Schuhhalteraggregat 3 ist an einem vorderen Schieber 8 angeordnet, der in der von den Schienenprofilen 2 gebildeten Längsführungsanordnung verschiebbar geführt ist. Auch ein Gehäuseteil 9 des vorderen Schuhhalteraggregates ist in den Schienenprofilen 2 längsverschiebbar geführt, wobei dieses Gehäuseteil 9 am vorderen Schieber 8 und/oder an mit dem Schieber 8 verbundenen weiteren Gehäuseteilen des vorderen Schuhhalteraggregates 3 durch Formschluss festgehalten wird, welcher sich nur auftrennen lässt, wenn der vordere Schieber 8 sowie das Gehäuseteil 9 außer Eingriff mit den Schienenprofilen 2 sind.

Die längsverschiebbare Halterung des vorderen Schiebers 8 sowie des Gehäuseteiles 9 in den Schienenprofilen 2 wird durch Führungsleisten 10 gewährleistet, die am vorderen Schieber 8 sowie am Gehäuseteil 9 seitlich unten angeformt sind und in die einander zugewandten Konkavitäten der Schienenprofile 2 eingreifen.

Das hintere Schuhhalteraggregat 5 ist auf einem hinteren Schieber 11 angeordnet, der ebenfalls mit seitlich unten an ihm angeformten Führungsleisten 10 in die Schienenprofile 2 eingreift und darin verschiebbar geführt ist.

Zwischen den Schiebern 8 und 11 ist ein auf seiner Oberseite von den Schiebern 8 und 11 überlapptes Mittelteil 12 angeordnet, welches mit den seine Längsseitenränder bildenden Führungsleisten 10 in die Schienenprofile 2 eingreift und in diesen ebenfalls längsverschiebbar geführt ist. Das Mittelteil 12 wird vertikal von einer Schraube 13 durchsetzt, die sich in eine entsprechende Bohrung auf der Skioberseite eindrehen lässt, so dass das Mittelteil 12 zwischen den Schienenprofilen 2 in Längsrichtung unverrückbar festgehalten wird.

Wie nachfolgend dargestellt wird, dient das Mittelteil 12 dazu, die Schieber 8 und 11 in den Schienenprofilen 2 in Längsrichtung zu fixieren. Außerdem wirkt das Mittelteil 12 bei der Einstellung des Längsabstandes zwischen den Schiebern 8 und 11 mit.

Wie aus Fig. 3 ersichtlich ist, ist am hinteren Schieber 11 eine flachbandartige Zahnstange 14 fest angeordnet. Im dargestellten Beispiel besitzt die Zahnstange 14 zu ihrer Befestigung am hinteren Schieber 11 ein beidseitig verzahntes Ende 14', welches in eine Vertiefung mit entsprechender Kontur auf der Unterseite des hinteren Schiebers 11 eingesetzt ist und in dieser Vertiefung durch an der Unterseite des hinteren Schiebers 11 angeformte Rastnasen 15 festgehalten wird. Die Zahnstange 14 erstreckt sich seitlich der Längsmitte des Mittelteiles 12 und kämmt mit einer der Längsmitte zugewandten Verzahnung mit zwei Zahnritzeln 16, die am Mittelteil 12 um dazu stationäre Achsen, in Längsrichtung des Mittelteiles 12 beidseitig der Schraube 13, drehgelagert sind.

Am vorderen Schieber 8 ist eine weitere flachbandartige Zahnstange 17 fest angeordnet. Diese besitzt ein beidseitig verzahntes Ende 17', welches im eine unterseitige Vertiefung 18, deren Längsränder eine entsprechend verzahnte Kontur aufweisen, eingesetzt ist. Die Vertiefung 18 besitzt eine deutlich größere Länge als das Ende 17'. Um zu gewährleisten, dass sich das Ende 17' der Zahnstange 17 nur in einer vorgegebenen Lage in die Vertiefung 18 einsetzen lässt, besitzt das Ende 17' einen extrabreiten Zahn 17", der nur im eine einzige entsprechend geformte randseitige Ausnehmung der Vertiefung 18 passt.

Im übrigen erstreckt sich die Zahnstange 17 seitlich der Längsmittellinie des Mittelteiles 12 auf der der Zahnstange 14 gegenüberliegenden Seite des Mittelteiles 12 und kämmt mit einer der Mittellängsachse des Mittelteiles 12 zugewandten Verzahnung mit den Zahnritzeln 16.

Durch den Eingriff der Zahnritzel 16 in die Zahnstangen 14 und 17 wird erreicht, dass sich die Schieber 8 und 11 nur in zueinander entgegengesetzten Richtungen relativ zum Mittelteil 12 verschieben lassen. Wenn das Mittelteil 12 mit der Schraube 13 am Ski 1 fixiert ist, können also beide Schieber 8 und 11 simultan in Richtung der Schraube oder simultan in von der Schraube 13 wegweisenden Richtungen verschoben werden.

Die Zahnstange 17 besitzt eine sich unter dem hinteren Schieber 11 erstreckende flachbandartige Fortsetzung 19 mit seitlicher Verzahnung nahe der Mittellängsachse des hinteren Schiebers 11. Diese Verzahnung der Fortsetzung 19 wirkt mit einem entsprechend verzahnten drehschieberartigen Riegelschieber 20 zusammen, der über eine Welle drehfest mit einem Betätigungshebel 21 verbunden ist. Wird dieser Hebel 21 aus der in den Fig. 2 und 4 sichtbaren Normallage, in der der Riegelschieber 20 riegelnd in die Verzahnung der Fortsetzung 19 der Zahnstange 17 eingreift, aufwärts geschwenkt (in Fig. 4 entgegen dem Uhrzeigersinn), wird die Fortsetzung 19 der Zahnstange 17 entriegelt, so dass sich die Schieber 8 und 11 simultan verschieben lassen. In der Riegellage des Riegelschiebers 20 ist die Fortsetzung 19 der Zahnstange 17 am hinteren Schieber 11 in Längsrichtung fixiert, so dass die Zahnstange 17 ebenfalls relativ zum hinteren Schieber 11 fixiert ist und im Zusammenwirken mit der fest am hinteren Schieber 11 angeordneten Zahnstange 14 die Zahnritzel 16 undrehbar festhält. Dementsprechend kann sich die Lage des Schiebers 11 relativ zum Mittelteil 12 nicht verändern. Gleiches gilt für den Schieber 8, der über die Zahnstange 17 relativ zum Schieber 11 unbeweglich festgehalten wird.

Der Riegelschieber 20 wird durch eine Riegelfederung 22 ständig in seine Riegellage gespannt. Im dargestellten Beispiel ist die Riegelfederung als Schraubenfeder ausgebildet, die von der den Riegelschieber 20 mit dem Betätigungshebel 21 drehfest verbindenden Welle axial durchsetzt wird. Ein Ende der Schraubenfeder ist dabei mit der Welle drehfest verbunden, während das andere Ende der Schraubenfeder drehfest am hinteren Schieber 11 gehaltert ist. Im übrigen ist die Feder 22 auf Torsion vorgespannt, so dass sie den drehschieberartigen Riegelschieber 20 in seine Riegellage schwenken und in der Riegellage halten können.

Abweichend von der dargestellten Ausführungsform könnte der drehschieberartige Riegelschieber 20 auch durch eine axial fest am hinteren Schieber 11 drehgelagerte Schnecke ersetzt sein, deren Schneckenwindung mit der Verzahnung der Fortsetzung 19 der Zahnstange 17 zusammenwirkt. An der Schnecke selbst oder einer damit drehfest verbundenen Welle können unrunde Klauen oder Ausnehmungen stirnseitig angeordnet sein, die sich mit einem entsprechend geformten Schraubwerkzeug kuppeln lassen. Damit könnte die Schnecke in der einen oder anderen Richtung gedreht werden, so dass sich die Fortsetzung 19 der Zahnstange 17 relativ zum hinteren Schieber 11 entsprechend in der einen oder anderen Richtung verschiebt und der Abstand zwischen den Schiebern 8 und 11 entsprechend verändert wird. Wenn die Schneckenwindung eine geringe Steigung aufweist, wirken die Schnecke und die Verzahnung der Fortsetzung 19 der Zahnstange 17 selbsthemmend miteinander zusammen, so dass die jeweilige Abstandseinstellung zwischen den Schiebern 8 und 11 unverändert festgehalten wird.

Die dargestellte Verstellanordnung für die Abstandseinstellung zwischen den Schiebern 8 und 11 kann ggf. für normale Skiläufer, die keine Möglichkeit zur schnellen Anpassung an unterschiedliche Schuhgrößen benötigen, konstruktiv verändert werden:

Die Zahnstange 17 sowie der mit der Verzahnung der Fortsetzung 19 zusammenwirkende Riegelschieber 20 und dessen Betätigungshebel 21 und die Riegelfederung 22 entfallen. Anstelle der Zahnstange 14 wird am hinteren Schieber 11 eine flachbandartige Verbindungsstange befestigt, die ein beidseitig verzahntes vorderes Ende aufweist, welches sich in Längsrichtung in unterschiedlichen Lagen formschlüssig in die beidseitig verzahnte Vertiefung 18 des vorderen Schiebers 8 einsetzen lässt, so dass der Längsabstand zwischen den Schiebern 8 und 11 einstellbar festgelegt wird. Das die Verbindungsstange überdeckende Mittelteil 12 besitzt bei dieser Ausführungsform keine Zahnritzel 16, sondern lediglich Fixiermittel, mit denen sich die Verbindungsstange zwischen Mittelteil 12 und Ski 1 unverrückbar festlegen lässt. Beispielsweise könnte die Verbindungsstange zwischen Oberseite des Skis und Mittelteil 12 durch Festdrehen der Schraube 13 kraftschlüssig unverrückbar verspannt werden.

## Patentansprüche

1. Verstellanordnung einer Ski- bzw. Snowboardbindung zu deren Anpassung an die Größe der in die Bindung einzusetzenden Schuhe, mit
- einer ski- bzw. snowboardfest angeordneten oder anbringbaren Längsführungsanordnung (2),
- einem in der Längsführungsanordnung (2) längsverschiebbar geführten vorderen Schieber (8) eines vorderen oder zehenseitigen Schuhhalteraggregates (3),
- einem in der Längsführungsanordnung (2) längsverschiebbar geführten hinteren Schieber (11) eines hinteren oder fersenseitigen Schuhhalteraggregates (5),
- einem relativ zur Längsführungsanordnung (2) stationären oder stationär anbringbaren Mittelteil (12),
- einer am Mittelteil (12) angeordneten Getriebeanordnung (14, 16, 17), welche die Schieber (8, 11) miteinander zwangsweise koppelt, derart, dass die Schieber (8, 11) nur in zueinander entgegengesetzten Richtungen in der Längsführungsanordnung (2) relativ zum Mittelteil (12) verschiebbar sind,
- eine am einen Schieber (8) fest angeordnete Koppelstange (17, 19) am anderen Schieber (11) ein- bzw. verstellbar verriegelt oder verriegelbar ist,
**dadurch gekennzeichnet**,
die Koppelstange (17, 19) an ihrem freien Ende (19) eine Verzahnung aufweist, in die eine am anderen Schieber (11) axial fest drehgelagerte Schnecke mit zur Längsachse der Koppelstange (17, 19) paralleler Drehachse eingreift.

2. Verstellanordnung nach Anspruch 1,
**dadurch gekennzeichnet,**
**dass** die Schnecke eine Handhabe (21) aufweist, die auch bei in die Bindung (3, 5) eingesetztem Schuh zugänglich bleibt.

3. Verstellanordnung nach Anspruch 1 oder 2,
**dadurch gekennzeichnet,**
**dass** das Getriebe (14, 16, 17) als Zahnstangengetriebe mit zwei jeweils an einem der Schieber (8, 11) befestigten parallelen Zahnstangen (14, 17) ausgebildet ist, die mit einander zugewandten Verzahnungen mit zumindest einem um eine stationäre Achse am Mittelteil (12) drehbaren Zahnrad (16) zwischen den Zahnstangen kämmen.

4. Verstellanordnung nach Anspruch 3,
**dadurch gekennzeichnet,**
**dass** die Zahnstange (17) des einen Schiebers (8) die Koppelstange (17, 19) bildet und mit ihrem freien Ende (19) am anderen Schieber (11) mit der Schnecke zusammenwirkt.

5. Verstellanordnung nach einem der Ansprüche 1 bis 4,
**dadurch gekennzeichnet,**
**dass** Schnecke und Verzahnung selbsthemmend zusammenwirken.

6. Verstellanordnung nach einem der Ansprüche 1 bis 5,
**dadurch gekennzeichnet,**
**dass** die Zahnstange (14) des einen Schiebers (11) gegen eine Verbindungsstange austauschbar ist, die mit einem verzahnten freien Ende in eine entsprechend verzahnte Aufnahme (18) am anderen Schieber (8) in unterschiedlichen Lagen entsprechend unterschiedlichen Abständen zwischen den Schiebern (8, 11) einlegbar ist.

7. Verstellanordnung nach Anspruch 6,
**dadurch gekennzeichnet,**
**dass** die Verbindungsstange an einem gegen das Mittelteil (12) mit Getriebeanordnung (14, 16, 17) austauschbaren getriebelosen Mittelteil fixiert und/oder fixierbar ist.

8. Verstellanordnung nach Anspruch 6 oder 7,
**dadurch gekennzeichnet,**
**dass** die verzahnte Aufnahme (18) auch als Widerlager für die dem zugeordneten Schieber (8) zugeordnete Zahnstange (17) nutzbar ist.

9. Verstellanordnung nach Anspruch 8,
**dadurch gekennzeichnet,**
**dass** das dem zugeordneten Schieber (8) zugewandte Ende der Zahnstange (17) nur in einer einzigen Lage in die Verzahnung der Aufnahme (18) passt.

10. Verstellanordnung nach einem der Ansprüche 1 bis 8,
**dadurch gekennzeichnet,**
**dass** zumindest einer der Schieber (8, 11) mehrteilig ausgebildet ist, indem ein mit der Getriebeanordnung (14, 16, 17) gekoppeltes oder mit der zugeordneten Zahnstange (14, 17) verbundenes Halteteil an einem unmittelbar in der Längsführungsanordnung (2) verschiebbar geführten Gehäuseteil des zugeordneten Schuhhalteraggregates (3, 5) gehaltert ist.

11. Verstellanordnung nach Anspruch 10,
**dadurch gekennzeichnet,**
**dass** das Halteteil und das Gehäuseteil des zugeordneten Schuhhalteraggregates (3, 5) formschlüssig miteinander gekoppelt sind und der Formschluss nur bei aus der Längsführungsanordnung (2) herausgenommenem Gehäuseteil auftrennbar ist.

## Claims

1. Adjusting arrangement for a ski binding or snowboard binding, for adapting the same to the size of the boots which are to be inserted into the binding, having
- a longitudinal guide arrangement (2) which is, or it can be, fixed to the ski or snowboard,
- a front slide (8) which is guided in a longitudinally displaceable manner in the longitudinal guide arrangement (2) and belongs to a front or toe-end boot-retaining unit (3),
- a rear slide (11) which is guided in a longitudinally displaceable manner in the longitudinal guide arrangement (2) and belongs to a rear or heel-end boot-retaining unit (5),
- a central part (12) which is stationary, or can be fitted in a stationary manner, relative to the longitudinal guide arrangement (2),
- a gear-mechanism arrangement (14, 16, 17) which is arranged on the central part (12) and positively couples the slides (8, 11) to one another such that the slides (8, 11) can be displaced only in opposite directions to one another in the longitudinal guide arrangement (2) relative to the central part (12),
- it being the case that a connecting rod (17, 19) which is fixed to the one slide (8) is locked, or can be locked, in a settable or adjustable manner on the other slide (11),
**characterized in that** the connecting rod (17, 19), at its free end (19), has a toothing formation in which a worm which is mounted for rotation, in an axially fixed manner, on the other slide (11) engages with its axis of rotation parallel to the longitudinal axis of the connecting rod (17, 19).

2. Adjusting arrangement according to Claim 1, **characterized in that** the worm has a handle (21) which remains accessible even when the boot has been inserted into the binding (3, 5).

3. Adjusting arrangement according to Claim 1 or 2, **characterized in that** the gear mechanism (14, 16, 17) is designed as a rack gear mechanism with two parallel racks (14, 17) which are each fastened on one of the slides (8, 11) and, by way of toothing formations which are directed towards one another, mesh with at least one gearwheel (16) which is located between the racks and can be rotated about a stationary axis on the central part (12).

4. Adjusting arrangement according to Claim 3, **characterized in that** the rack (17) of the one slide (8) forms the connecting rod (17, 19) and interacts with the worm on the other slide (11) by way of its free end (19).

5. Adjusting arrangement according to one of Claims 1 to 4, **characterized in that** the worm and toothing formation interact with self-locking action.

6. Adjusting arrangement according to one of Claims 1 to 5, **characterized in that** the rack (14) of the one slide (11) can be exchanged for a connecting rod which, by way of a toothed free end, can be placed in different positions, corresponding to different spacings between the slides (8, 11), in a correspondingly toothed mount (18) on the other slide (8).

7. Adjusting arrangement according to Claim 6, **characterized in that** the connecting rod is fixed, and/or can be fixed, on a gearless central part which can be exchanged for the central part (12) with gear-mechanism arrangement (14, 16, 17).

8. Adjusting arrangement according to Claim 6 or 7, **characterized in that** the toothed mount (18) can also be used as an abutment for the rack (17) assigned to the associated slide (8).

9. Adjusting arrangement according to Claim 8, **characterized in that that** end of the rack (17) which is directed towards the associated slide (8) fits into the toothing formation of the mount (18) only in a single position.

10. Adjusting arrangement according to one of Claims 1 to 8, **characterized in that** at least one of the slides (8, 11) is formed in a number of parts, a retaining part which is coupled to the gear-mechanism arrangement (14, 16, 17), or is connected to the associated rack (14, 17), being retained on a housing part which is guided in a displaceable manner directly in the longitudinal guide arrangement (2) and belongs to the associated boot-retaining unit (3, 5).

11. Adjusting arrangement according to Claim 10, **characterized in that** the retaining part and the housing part of the associated boot-retaining unit (3, 5) are coupled to one another in a form-fitting manner, and the form fit can be separated only when the housing part is removed from the longitudinal guide arrangement (2).

## Revendications

1. Système de réglage d'une fixation de ski ou de snowboard, pour son adaptation à la taille des chaussures à insérer dans la fixation, comprenant
- un système de guidage longitudinal (2) disposé ou pouvant être monté fixement sur le ski ou le snowboard,
- un élément coulissant avant (8) guidé dans le système de guidage longitudinal (2) de manière à pouvoir coulisser longitudinalement, pour un mécanisme de retenue de chaussure (3) avant ou du côté de la pointe du pied,
- un élément coulissant arrière (11) guidé dans le système de guidage longitudinal (2) de manière à pouvoir coulisser longitudinalement, pour un mécanisme de retenue de chaussure (5) arrière ou du côté du talon du pied,
- une partie centrale (12) stationnaire ou pouvant être montée fixement par rapport au système de guidage longitudinal (2),
- un système d'engrenage (14, 16, 17) disposé sur la partie centrale (12), qui relie par force les éléments coulissants (8, 11) l'un à l'autre, de telle sorte que les éléments coulissants (8, 11) ne puissent coulisser que dans des directions mutuellement opposées dans le système de guidage longitudinal (2) par rapport à la partie centrale (12),
- une tige de couplage (17, 19) disposée fixement sur un élément coulissant (8) étant verrouillée ou pouvant être verrouillée de manière ajustable ou déplaçable sur l'autre élément coulissant (11),
**caractérisé en ce que**
la tige de couplage (17, 19) présente à son extrémité libre (19) une denture dans laquelle vient en prise une vis sans fin montée à rotation et fixée axialement sur l'autre élément coulissant (11), avec un axe de rotation parallèle à l'axe longitudinal de la tige de couplage (17, 19).

2. Système de réglage selon la revendication 1,
**caractérisé en ce que**
la vis sans fin présente une manette (21) qui reste accessible même lorsque la chaussure est insérée dans la fixation (3, 5).

3. Système de réglage selon la revendication 1 ou 2,
**caractérisé en ce que**
l'engrenage (14, 16, 17) est réalisé sous forme d'engrenage à crémaillère avec deux crémaillères (14, 17) parallèles fixées à chaque fois à l'un des éléments coulissants (8, 11), qui s'engrènent par des dentures tournées l'une vers l'autre avec au moins une roue dentée (16) entre les crémaillères, pouvant tourner autour d'un axe stationnaire sur la partie centrale (12).

4. Système de réglage selon la revendication 3,
**caractérisé en ce que**
la crémaillère (17) d'un élément coulissant (8) forme la tige de couplage (17, 19) et coopère avec son extrémité libre (19) sur l'autre élément coulissant (11) avec la vis sans fin.

5. Système de réglage selon l'une quelconque des revendications 1 à 4,
**caractérisé en ce que**
la vis sans fin et la denture coopèrent de manière autobloquante.

6. Système de réglage selon l'une quelconque des revendications 1 à 5,
**caractérisé en ce que**
la crémaillère (14) d'un élément coulissant (11) peut être remplacée par une tige de liaison qui peut être incorporée par une extrémité libre dentée dans un logement denté correspondant (18) sur l'autre élément coulissant (8) dans des positions différentes correspondant à des distances différentes entre les éléments coulissants (8, 11).

7. Système de réglage selon la revendication 6,
**caractérisé en ce que**
la tige de liaison est fixée et/ou peut être fixée sur une partie centrale sans engrenage pouvant être remplacée par la partie centrale (12) avec le système d'engrenage (14, 16, 17).

8. Système de réglage selon la revendication 6 ou 7,
**caractérisé en ce que**
le logement denté (18) peut aussi être utilisé en tant que butée pour la crémaillère (17) associée à l'élément coulissant associé (8).

9. Système de réglage selon la revendication 8,
**caractérisé en ce que**
l'extrémité de la crémaillère (17) tournée vers l'élément coulissant associé (8) ne s'adapte dans la denture du logement (18) que dans une seule position.

10. Système de réglage selon l'une quelconque des revendications 1 à 8,
**caractérisé en ce**
**qu'**au moins l'un des éléments coulissants (8, 11) est réalisé en plusieurs parties, en ce qu'une pièce de retenue accouplée au système d'engrenage (14, 16, 17) ou connectée à la crémaillère (14, 17) associée est maintenue sur une pièce de boîtier du mécanisme de retenue de chaussure (3, 5) associé, qui est guidée de manière coulissante directement dans le système de guidage longitudinal (2).

11. Système de réglage selon la revendication 10,
**caractérisé en ce que**
la pièce de retenue et la pièce de boîtier du mécanisme de retenue de chaussure associé (3, 5) sont accouplées l'une à l'autre par engagement par coopération de forme et l'engagement par coopération de forme peut être seulement ouvert lorsque la pièce de boîtier est retirée du système de guidage longitudinal (2).
